# EUROPÄISCHE PATENTSCHRIFT

(11) **EP 0 600 385 B1**
(45) Veröffentlichungstag und Bekanntmachung des Hinweises auf die Patenterteilung: **28.05.1997**
(21) Anmeldenummer: 93119070.6
(22) Anmeldetag: 26.11.1993
(51) Int. Cl.: F42C 19/08

(54) **Treibladungsanzünder**
Igniter for propulsive charge
Allumeur pour charge propulsive

(30) Priorität: 01.12.1992 DE 4240273
(43) Veröffentlichungstag der Anmeldung: 08.06.1994
(73) Patentinhaber: Dynamit Nobel GmbH Explosivstoff- und Systemtechnik, 53840 Troisdorf (DE)
(72) Erfinder: Hörr, Alfred, D-90513 Zirndorf (DE); Riess, Heinz, D-90765 Fürth (DE); Brede, Uwe, D-90765 Fürth (DE)
(74) Vertreter: Schulz, Wilfried, Dipl.-Ing.

(56) Entgegenhaltungen:
- EP-A- 0 100 840
- DE-A- 3 502 166
- DE-A- 3 829 657
- FR-A- 2 593 905

## Beschreibung

Die Erfindung betrifft einen Treibladungsanzünder nach dem Oberbegriff des Anspruchs 1.

Um ein Geschoß mit einer Treibladung aus einem Abschußrohr möglichst weit verschießen zu können, ist es erforderlich, die in einem Treibladungsträger, beispielsweise einer Patrone, angeordnete Treibladung kontrolliert zu zünden. Dabei wird angestrebt, die gesamte Treibladung so zu zünden, daß schnell ein hoher Anfangsdruck erzeugt wird und daß anschließend der Druck möglichst lange auf hohem Niveau gehalten wird. Dabei sind innerhalb der Treibladung lokal auftretende Druckspitzen unerwünscht, da sie den weiteren Abbrand der Treibladung negativ beeinflussen und auch die Lebensdauer des Abschußrohres negativ beeinträchtigen. Treibladungen werden daher nicht nur von einem Ende her gezündet, sondern es werden spezielle Treibladungsanzünder mit Zündführungsrohren verwendet.

Aus DE 38 29 657 A1 ist ein Treibladungsanzünder bekannt, bei dem eine in einem langgestreckten Zündführungsrohr (Wickelrohr) angeordnete Übertragungsladung mittels einer Anzündladung gezündet wird. Das konzentrisch zu einem Flammleitrohr angeordnete Zündführungsrohr ragt mit seinem bodenstückseitigen Ende in ein Bodenstück hinein. Eine Abtrennladung ist innerhalb der Kontur des Bodenstücks des Flammleitrohres angeordnet. Ferner weist der Treibladungsanzünder eine metallische Hülse auf, die zwischen der Abtrennladung und dem Zündführungsrohr angeordnet ist. An dem einer Bodenseite des Bodenstücks abgewandten Ende der metallischen Hülse ist eine Ringdichtung in einer umlaufenden Auskehlung des Flammleitrohrs angeordnet, die mit der metallischen Hülse und dem Flammleitrohr als Ventil wirkt und in der geöffneten Stellung die heißen Verbrennungsgase der Abtrennladung gegen das Zündführungsrohr strömen läßt.

Die Zündung einer Treibladung mit dem Treibladungsanzünder gemäß DE 38 29 657 A1 erfolgt derart, daß zuerst die Anzündladung die Übertragungsladung, die aus ringförmigen Anzündstofftabletten aufgebaut ist, zündet. Anschließend zündet die Übertragungsladung durch Durchbrüche in dem Zündführungsrohr hindurch die Treibladung, die ihrerseits dann durch Anfeuerungsbohrungen in dem Bodenstück hindurch die Abtrennladung zündet. Die heißen Gase der Abtrennladung drücken die Ringdichtung zur Seite und durchtrennen das Zündführungsrohr im Bereich des der Bodenseite abgewandten Endes des Bodenstücks. Durch die aus dem Abschußrohr herausströmenden Gase wird dann der abgetrennte Teil des Zündführungsrohres aus dem Abschußrohr herausgeschleudert, während das andere Teil des Zündführungsrohrs im Verbund mit dem Bodenstück verbleibt.

Dies den Nachteil, daß noch unerwünschte glimmende Reste beim Herausziehen des Patronenbodens aus dem Waffenrohr auftreten können.

Der Erfindung liegt die Aufgabe zugrunde, einen Treibladungsanzünder zur Verfügung zu stellen, bei dem die Gefahr des Nachglimmens vermieden ist.

Die Lösung dieser Aufgabe erfolgt erfindungsgemäß mit den Merkmalen des Patentanspruchs 1.

Bei dem erfindungsgemäßen Treibladungsanzünder ist der Brennsatz ein Austreibsatz zum gänzlichen Austreiben des Zündführungsrohres aus dem Ringraum, der an seinem der Bodenseite zugewandten Ende in den Verbrennungsraum übergeht. Durch den Übergang des Ringraums in den Verbrennungsraum können die in dem Verbrennungsraum durch die Verbrennung des Austreibsatzes erzeugten Gase auf eine der Bodenseite zugewandte Stirnfläche des Zündführungsrohrs drücken und dieses dadurch aus dem Ringraum austreiben. Dadurch verbleiben nach dem Abschuß nur metallische Teile an dem Bodenstück sowie das Bodenstück selbst in dem Waffenrohr, die sich aufgrund der guten Wärmeleitung der Metallteile schnell abkühlen. Durch das gänzliche Austreiben des Zündführungsrohrs wird auf diese Weise ein Nachglimmen von Material in der Bodenschraube vermieden.

Da der Verbrennungsraum und der Ringraum in Längsrichtung hintereinanderliegen, ist es nicht erforderlich, eine die beiden Räume trennende metallische Hülse anzubringen und zwischen den Räumen eine Ventilanordnung vorzusehen. Der Ringraum ist vorzugsweise von einer sich zur Bodenseite hin im wesentlichen verjüngenden konischen Innenfläche des Bodenstücks begrenzt. Diese konische Innenfläche wirkt mit einer konischen Außenfläche des Zündführungsrohres, deren Neigungswinkel zur Längsachse des Treibladungsanzünders dem Konuswinkel der Innenfläche des Bodenstücks im Ringraumbereich entspricht, so zusammen, daß eine sichere Verbindung des Zündführungsrohres mit Bodenstück vor dem Abschuß gewährleistet ist. Die konischen Flächen übertragen Stoß- oder Druckkräfte auf die Spitze des Treibladungsrohres sicher auf das Bodenstück. Dadurch wird auch das Einsetzen des Treibladungsanzünders in eine mit der Treibladung gefüllte Hülse erleichtert. Die beiden konischen Flächen erlauben andererseits aber auch eine besonders zuverlässige Trennung des Zündführungsrohrs von dem Bodenstück, da beim Austreiben des Zündführungsrohres Reibungskräfte zwischen dem Zündführungsrohr und dem Bodenstück nur über einen kurzen Bereich wirksam sind.

Vorzugsweise weist das Bodenstück an seinem der Bodenseite abgewandten Ende auf seiner Innenseite eine mit dem Zündführungsrohr im Eingriff befindliche Verzahnung auf. Durch diese Verzahnung verkrallt sich das Bodenstück mit dem Zündführungsrohr derart, daß während des Transports des Treibladungsanzünders eine sichere Verbindung gegeben ist. Zur sicheren Verbindung des Bodenstücks mit dem Zündführungsrohr kann ferner das Bodenstück an seinem der Bodenseite abgewandten Ende das Zündführungsrohr einquetschend nach innen eingedrückt sein. Das Eindrücken, das nach dem Zusammenstecken des Zündführungsrohres und des Bodenteils erfolgt, erzeugt an dem Zündführungsrohr eine Zone, die gegen die Stirnseite des Bodenstücks anliegt. Die Verkrallung und die durch die Eindrückung gebildete Zone bewirken, daß das Zündführungsrohr durch axiale Stauchung bzw. durch eine definierte axiale Zugbeanspruchung nicht weiter in das Bodenstück eingeschoben bzw. herausgezogen werden kann. Damit bleibt die bei der Herstellung des Treibladungsanzünders eingestellte und auf die Stärke des Austreibsatzes abgestimmte Reibungskraft erhalten, so daß mit dem erfindungsgemäßen Treibladungsanzünder versehene Munition auch mit einem Fallschirm abgeworfen werden kann. Ferner kann auch die Innenfläche des Bodenstücks mit der Außenfläche des Zündführungsrohrs verklebt sein. Durch eine oder mehrere der obengenannten Maßnahmen zur Verbindung des Zündführungsrohres mit dem Bodenstück wird sichergestellt, daß der Treibladungsanzünder in Fallversuchen die erforderliche Festigkeit aufweist.

Um eine Zündung der Austreibladung durch die Verbrennungsgase der Übertragungsladung zu verhindern, ist in einer Ringnut in dem Flammleitrohr eine unbewegliche Ringdichtung angeordnet, die in der Ringnut und an dem Zündführungsrohr anliegt und das Flammleitrohr gegenüber dem dieses umgebenden Zündführungsrohr abdichtet.

Das austreibbare Zündführungsrohr des Treibladungsanzünders, bei dem es sich vorzugsweise um ein Wickelrohr aus einem Fasermaterial handelt, kann aus einem verbrennbaren/verzehrbaren Material hergestellt sein, das daher zu einem großen Teil bereits während des Anzündens bzw. des Abbrandes der Treibladung der Patrone verbrennt.

Wenn eine besonders widerstandsfähige Ummantelung der Übertragungsladung gewünscht ist, kann das Zündführungsrohr aus einem glasfaserverstärkten Kunststoff gewickelt sein.

Weitere vorteilhafte Ausgestaltungen und Weiterbildungen der Erfindung ergeben sich aus den Unteransprüchen sowie aus der Zeichnung im Zusammenhang mit der Beschreibung. Es zeigen:
- Fig. 1: eine Schnittdarstellung des bodenseitigen Endes eines Treibladungsanzünders, in einem Patronenbodenteil eingebaut,
- Fig. 2: den Treibladungsanzünder in Fig. 1 im Schnitt und
- Fig. 3: das bodenseitige Ende eines in ein Bodenstück eingebauten Zündführungsrohres in vergrößerter Darstellung.

In Fig. 1 ist ein Treibladungsanzünder 10 gezeigt, der in einem aus Metall gedrehten Patronenbodenteil 12 eingebaut ist. Das Patronenbodenteil 12 ist zu seinem der Bodenseite 14 abgewandten oberen Ende hin offen. An dem der Bodenseite 14 abgewandten Ende des Patronenbodenteils 12 schließt sich eine verbrennbare Patronenhülle 16 an, die an ihrem vorderen Ende ein (nicht dargestelltes) Geschoß trägt. Das Patronenbodenteil 12 und die Patronenhülle 16 sind mit einer Treibladung 18 gefüllt, die aus einzelnen, schüttfähigen Treibladungskörner 20 besteht, und bilden so einen Treibladungsträger.

In dem Patronenbodenteil 12 ist eine zentral angeordnete, mit einem Gewinde versehene Öffnung 22 vorgesehen, in die der Treibladungsanzünder 10 eingeschraubt ist. Der Treibladungsanzünder 10 weist ein Bodenstück 24 mit einer Bodenseite 26 auf, das sich koaxial zu dem Patronenbodenteil 12 erstreckt und dessen der Bodenseite 26 abgewandtes Ende nicht über den der Bodenseite 14 abgewandten Rand 30 des Patronenbodenteils 12 vorsteht. In das Bodenstück 24 ist ein Zünder 32 mit einem zylindrischen Zündergehäuse 33 eingeschraubt, der ein elektrisch zündbares Primärzündelement 34 und eine von diesem zündbare Anzündladung 36 aufweist. Die Anzündladung 36 ist in einem Hohlraum 38 des Bodenstücks 24 angeordnet, der in Richtung von der Bodenseite 26 weg offen ist und dort in einen sich entlang der Längsachse 40 des Treibladungsanzünders 10 erstreckenden Flammkanal 42 übergeht, der in einem aus Metall gefertigten Flammleitrohr 44 ausgebildet ist. Das Flammleitrohr 44 ist mit dem Bodenstück 24 fest verbunden.

Eine Außenfläche 46 des der Bodenseite 26 abgewandten Endbereichs des Flammleitrohrs 44 und eine diesem Bereich gegenüberliegende Innenfläche 48 des Bodenstücks 24 begrenzen einen Ringraum 49, in den ein als Wickelrohr 50 ausgebildetes Zündführungsrohr hineinragt. An dem der Bodenseite 26 zugewandten Ende des Ringraums 49 schließt sich ein Verbrennungsraum 52 an, in dem ein Austreibsatz 54 angeordnet ist. Der Austreibsatz 54 besteht aus ringförmigen Treibmitteltabletten, die einen verjüngten Bereich des Flammleitrohres 44 umgeben.

Das Wickelrohr 50 besteht aus faserverstärktem Kunststoff, insbesondere aus hochfester durch Verbrennung verzehrbarer Textilfaser, und weist an seinem der Bodenseite 26 zugewandten Ende eine Verdickung 56 auf, deren Außenfläche 58 sich zur Bodenseite 26 hin verjüngt. Der Neigungswinkel der Außenfläche 58 zur Längsachse 40 des Treibladungsanzünders entspricht dem der Innenfläche des Bodenstücks 24 im Bereich des Ringraums 49. Das Wickelrohr 50 weist eine ringförmige Stirnfläche 60 auf, die dem Verbrennungsraum 52 zugewandt ist. In dem Wickelrohr 50, das sich radial erstreckende Durchbrüche 62 aufweist, ist eine Übertragungsladung 64 angeordnet. Das Wickelrohr 50, das das im Bereich des Ringraums 49 im wesentlichen kreiszylindrische Flammleitrohr 44 umschließt, ist gegenüber dem Flammleitrohr 44 mittels einer in einer außenliegenden Ringnut 66 des Flammleitrohrs 44 angeordneten Ringdichtung 68 abgedichtet. Die Ringnut 66 und die Ringdichtung 68 sind so abgestimmt, daß die Ringdichtung 68 in der Ringnut 66 unbeweglich ist.

Um die Montierbarkeit des Treibladungsanzünders 10 zu erleichtern, weist das Bodenstück 24 ein metallisches Zwischenteil 70 auf, in das das Flammleitrohr 44 so einschraubbar ist, daß der Austreibsatz 54 um das Flammleitrohr 44 zwischen einer Schulter 72 und dem Zwischenteil 70 gehalten ist. Das Zwischenteil 70 ist in einer konzentrischen Längsbohrung 74 des Bodenstücks 24 angeordnet und mittels Stiften 76, die durch das Bodenstück 24 in das Zwischenstück 70 hineinragen, festgelegt. Das im wesentlichen hohle zylindrische Bodenstück 24 weist ferner sich radial erstreckende Anfeuerungsöffnungen 78 auf, über die der Verbrennungsraum 52 mit dem von der Treibladung 18 ausgefüllten das Bodenstück 24 umgebenden Innenraum der Patrone in Verbindung steht.

Um die Verbindung zwischen dem Wickelrohr 50 und dem Bodenstück 24 möglichst stoßsicher zu gestalten, weist das Bodenstück 24 an seinem der Bodenseite 26 abgewandten Ende 28 eine Verzahnung 80 - vorzugsweise ein flaches Gewinde - auf. Die Verzahnung ist im Eingriff mit dem Wickelrohr 50. Das Bodenstück 24 ist außerdem an seinem der Bodenseite 26 abgewandten und das Wickelrohr 50 umschließenden Ende 28 radial einwärts gebördelt bzw. gedrückt. Durch das Eindrücken wird in dem Wickelrohr 50 eine Bördelzone 81 gebildet, die gegen die obere Stirnseite 82 des Bodenstücks 24 anliegt. Zwischen der konischen Außenfläche 58 des Wickelrohrs 50 und der konischen Innenfläche 48 des Bodenstücks 24 kann ferner eine Klebstoffschicht 83 vorgesehen sein. Um das Wickelrohr 50 an dem der Bodenseite 26 abgewandten Ende 28 abzudichten, ist ein Stopfen 84 vorgesehen. Darüber hinaus ist das Wickelrohr 50 an seinem vorderen, der Bodenseite abgewandten Ende 28 mit einer Spitze 86 versehen, die das Einsetzen des Treibladungsanzünders 10 in die geschüttete Treibladung 18 erleichtert. Ferner wird das Einsetzen des Treibladungsanzünders 10 durch eine aus thermoplastischem Kunststoff bestehende dünne Abdeckung 88 - vorzugsweise einem Schrumpfschlauch - erleichtert, der sich über das gesamte Wickelrohr 50 und über den die Anfeuerungsöffnungen 78 enthaltenen Bereichs des Bodenstücks 24 erstreckt und den Treibladungsanzünder 10 vor dem Eindringen von Feuchtigkeit schützt.

Zur Zündung der Treibladung 18 wird das elektrisch betätigbare Zündauslöseelement 34 ausgelöst. Dieses zündet die Anzündladung 36, deren heiße Gase daraufhin durch den Flammkanal 42 zu der Übertragungsladung 64 gelangen. Die heißen Druckgase der Übertragungsladung 64 brechen die Abdeckung 88 über den Durchbrüchen 62 auf und zünden die Treibladung 18. Die Treibladungsgase beschleunigen daraufhin das Geschoß und dringen auch, die Abdeckung 88 über den Anfeuerungsöffnungen 78 durchbrechend, durch diese hindurch in den Verbrennungsraum 52 ein. Der in dem Verbrennungsraum 52 angeordnete Austreibsatz 54 zündet daraufhin und dessen Gase wirken auf die ringförmige Stirnfläche 60 des Wickelrohrs 50, das sich daraufhin aus dem Reibschluß mit dem Bodenstück 24 löst. Die Stärke des Austreibsatzes 54 ist so gewählt, daß die durch die Druckgase erzeugte Kraft die Reibungskraft, die Kraft in der Klebstoffschicht 83 und die der Verzahnung 80 überwiegt. Das Wickelrohr 50 wird nach seiner Lösung aus dem Verbund mit dem Bodenstück 24 durch die Sogwirkung der Treibladungsgase weiter aus dem Stoßbodenbereich der Waffe ausgetrieben, um im erosiven Gasstrom besser zu verbrennen. Eine ungewünschte Frühzündung des Austreibsatzes 54 wird bei dem Treibladungsanzünder 10 durch die Ringdichtung 68 verhindert.

## Patentansprüche

1. Treibladungsanzünder, mit
- einem an einem Treibladungsträger anbringbaren, mit einem Hohlraum zur Aufnahme einer Anzündladung (36) versehenen Bodenstück (24) mit einer Bodenseite (26),
- einem Flammleitrohr (44), dessen Flammkanal (42) sich im wesentlichen von der Anzündladung (36) bis zu einer Übertragungsladung (64) erstreckt,
- einem mit Durchbrüchen (62) versehenen, die Übertragungsladung (64) umgebenden Zündführungsrohr (50), das mit seinem bodenstückseitigen Ende in einen Ringraum (49) zwischen dem Bodenstück (24) und dem Flammleitrohr (44) das Flammleitrohr (44) abdichtend umgebend eingepaßt ist, wobei der Ringraum (49) zum der Bodenseite (26) abgewandten Ende des Bodenstücks (24) hin offen ist, und
- einem Brennsatz, der in einem das Flammleitrohr (44) umgebenden ringförmigen Verbrennungsraum (52) angeordnet ist und der durch sich in dem Bodenstück (24) radial erstreckende Anfeuerungsöffnungen (78) hindurch von einer Treibladung (18) zündbar ist,
**dadurch gekennzeichnet,**
- daß der Ringraum (49) an seinem der Bodenseite (26) zugewandten Ende in den Verbrennungsraum (52) übergeht und
- daß der Brennsatz ein Austreibsatz (54) zum gänzlichen Austreiben des Zündführungsrohres (50) aus dem Ringraum (49) ist.

2. Treibladungsanzünder nach Anspruch 1, dadurch gekennzeichnet, daß der Ringraum (49) von einer sich zur Bodenseite (26) hin im wesentlichen verjüngenden konischen Innenfläche (48) des Bodenstücks (24) begrenzt ist und daß das Zündführungsrohr (50) eine konische Außenfläche (58) aufweist, deren Neigungswinkel zur Längsachse (40) des Treibladungsanzünders (10) dem Konuswinkel der Innenfläche (48) des Bodenstücks (24) im Ringraumbereich entspricht.

3. Treibladungsanzünder nach Anspruch 1 oder 2, dadurch gekennzeichnet, daß das Bodenstück (24) an seinem der Bodenseite (26) abgewandten Ende (28) auf seiner Innenseite eine mit dem Zündführungsrohr (50) in Eingriff befindliche Verzahnung (80) aufweist.

4. Treibladungsanzünder nach einem der Ansprüche 1 bis 3, dadurch gekennzeichnet, daß das Bodenstück (24) an seinem der Bodenseite (26) abgewandten Ende (28) das Zündführungsrohr (56) einquetschend nach innen eingedrückt ist und dabei an dem Zündführungsrohr (50) eine Stufe (81) gebildet ist.

5. Treibladungsanzünder nach einem der Ansprüche 1 bis 4, dadurch gekennzeichnet, daß die Innenfläche (48) des Bodenstücks (24) mit der Außenfläche (58) des Zündführungsrohrs (50) verklebt ist.

6. Treibladungsanzünder nach einem der Ansprüche 1 bis 5, dadurch gekennzeichnet, daß zwischen dem Zündführungsrohr (50) und dem Flammleitrohr (44) eine Ringdichtung (68) angeordnet ist.

7. Treibladungsanzünder nach einem der Ansprüche 1 bis 6, dadurch gekennzeichnet, daß das Zündführungsrohr (50) aus brennbarem Material hergestellt ist.

8. Treibladungsanzünder nach einem der Ansprüche 1 bis 6, dadurch gekennzeichnet, daß das Zündführungsrohr(50) aus einem faserverstärkten Kunststoff gewickelt ist.

## Claims

1. Propellent charge igniter having
- a base piece (24) having a base side (26), which base piece can be mounted on a propellent charge carrier and is provided with a hollow chamber for receiving an ignition charge (36),
- a flame conduit tube (44), the flame duct (42) of which extends essentially from the ignition charge (36) up to a primer charge (64),
- an ignition guide tube (50) which is provided with openings (62) and surrounds the primer charge (64), and the base-piece-side end of which is fitted into an annular space (49) between the base piece (24) and the flame conduit tube (44) in a manner such that it surrounds the flame conduit tube (44) in a sealing manner, with the annular space (49) being open towards the end of the base piece (24) that faces away from the base side (26), and
- a combustion charge, which is arranged in an annular combustion chamber (52) surrounding the flame conduit tube (44) and can be ignited through firing openings (78), which extend radially in the base piece (24), by a propellent charge (18),
characterised in that
- the end of the annular space (49) that faces the base side (26) passes over into the combustion chamber (52), and in that
- the combustion charge is an ejection charge (54) for completely ejecting the ignition guide tube (50) out of the annular space (49).

2. Propellent charge igniter according to claim 1, characterised in that the annular space (49) is delimited by a conical inside surface (48) of the base piece (24) that essentially tapers towards the base side (26), and in that the ignition guide tube (50) has a conical outside surface (58), whose angle of inclination with respect to the longitudinal axis (40) of the propellent charge igniter (10) corresponds to the cone angle of the inside surface (48) of the base piece (24) in the region of the annular space.

3. Propellent charge igniter according to claim 1 or 2, characterised in that the end (28) of the base piece (24) that faces away from the base side (26) has, on the inside, toothing (80) which is in engagement with the ignition guide tube (50).

4. Propellent charge igniter according to one of the claims 1 to 3, characterised in that at the end (28) of the base piece (24) that faces away from the base side (26), the ignition guide tube (56) (sic) is forced inwards in a manner such that it jams and a step (81) is thereby formed on the ignition guide tube (50).

5. Propellent charge igniter according to one of the claims 1 to 4, characterised in that the inside surface (48) of the base piece (24) is stuck to the outside surface (58) of the ignition guide tube (50).

6. Propellent charge igniter according to one of the claims 1 to 5, characterised in that an annular seal (68) is arranged between the ignition guide tube (50) and the flame conduit tube (44).

7. Propellent charge igniter according to one of the claims 1 to 6, characterised in that the ignition guide tube (50) is produced from combustible material.

8. Propellent charge igniter according to one of the claims 1 to 6, characterised in that the ignition guide tube (50) is wound from a fibre-reinforced plastics material.

## Revendications

1. Allumeur de charge propulsive, comportant
- un élément de culot (24) avec une face (26) côté culasse, qui est pourvu d'une cavité destinée à recevoir une charge d'allumage (36) et peut être monté sur un porteur de charge propulsive,
- un tube guide-flammes (44) dont le le canal (42) de flammes s'étend essentiellement de la charge d'amorçage (36) jusqu'à une charge relais (64),
- un tube conducteur de flamme d'amorçage (50) pourvu d'ouvertures de passage (62), qui entoure la charge relais (64) et dont l'extrémité côté élément de culot est montée dans un espace annulaire (49), entre l'élément de culot (24) et le tube guide-flammes (44), en entourant de manière étanche ledit tube guide-flammes, l'espace annulaire (49) étant ouvert en direction de l'extrémité de l'élément de culot (24) éloignée du la face côté culasse (26) et,
- une charge combustible qui est disposée dans une chambre de combustion (52) annulaire entourant le tube guide-flammes (44) et qui peut être allumée par une charge propulsive (18), à travers des ouvertures (78) radiales de mise à feu dans l'élément de culot (24),
caractérisé par le fait
- que l'espace annulaire (49), à son extrémité tournée vers la face côté culasse (26), se raccorde à la chambre de combustion (52) et
- que la charge combustible est une charge d'éjection (54) destinée à éjecter le tube conducteur de flamme d'amorçage (50) totalement hors de l'espace annulaire (49).

2. Allumeur de charge propulsive selon la revendication 1, caractérisé par le fait que l'espace annulaire (49) est délimité par une surface intérieure (48) conique de l'élément de culot (24), qui se rétrécit en direction de la face côté culasse (26), et par le fait que le tube conducteur de flamme d'amorçage (50) comporte une surface extérieure (58) conique, dont l'angle d'inclinaison par rapport à l'axe longitudinal (40) de l'allumeur (10) de charge propulsive correspond à l'angle de cône de la surface intérieure (48) de l'élément de culot (24), dans la région de l'espace annulaire.

3. Allumeur de charge propulsive selon la revendication 1 ou 2, caractérisé par le fait que l'élément de culot (24), à son extrémité (28) éloignée de la face côté culasse (26), est pourvu sur sa face intérieure d'une denture (80) qui est en prise avec le tube conducteur de flamme d'amorçage (50).

4. Allumeur de charge propulsive selon l'une des revendications 1 à 3, caractérisé par le fait que l'élément de culot (24), à son extrémité (28) éloignée de la face côté culasse (26), est repoussé en direction de l'intérieur de manière à serrer le tube conducteur de flamme d'amorçage (56) et qu'un gradin (81) est aménagé sur le tube conducteur de flamme d'amorçage (50).

5. Allumeur de charge propulsive selon l'une des revendications 1 à 4, caractérisé par le fait que la surface intérieure (48) de l'élément de culot (24) est collée à la surface extérieure (58) du tube conducteur de flamme d'amorçage (50).

6. Allumeur de charge propulsive selon l'une des revendications 1 à 5, caractérisé par le fait qu'un joint torique (68) est disposé entre le tube conducteur de flamme d'amorçage (50) et le tube guide-flammes (44).

7. Allumeur de charge propulsive selon l'une des revendications 1 à 6, caractérisé par le fait que le tube conducteur de flamme d'amorçage (50) est réalisé en un matériau combustible.

8. Allumeur de charge propulsive selon l'une des revendications 1 à 6, caractérisé par le fait que le tube conducteur de flamme d'amorçage (50) est réalisé par bobinage d'un matériau synthétique renforcé par fibres.
